# EUROPÄISCHE PATENTSCHRIFT

(11) **EP 1 813 714 B1**
(45) Veröffentlichungstag und Bekanntmachung des Hinweises auf die Patenterteilung: **08.10.2008**
(21) Anmeldenummer: 06123727.7
(22) Anmeldetag: 09.11.2006
(51) Int. Cl.: D21F 3/02, D21G 1/00

(54) **Schuhpresswalze**
Shoe press roll
Rouleau de presse à sabot

(30) Priorität: 27.01.2006 DE 102006003888
(43) Veröffentlichungstag der Anmeldung: 01.08.2007
(73) Patentinhaber: Voith Patent GmbH, 89522 Heidenheim (DE)
(72) Erfinder: Müller, Christian, 89518 Heidenheim (DE); Komposch, Gerd, 89564 Nattheim (DE)
(74) Vertreter: Kunze, Klaus

(56) Entgegenhaltungen:
- WO-A-02/40771
- DE-C1- 19 514 142
- US-A1- 6 158 333

## Beschreibung

Die Erfindung betrifft eine Schuhpresswalze zur Entwässerung oder Glättung einer Papier-, Karton-, Tissue- oder einer anderen Faserstoffbahn in einer Maschine zur Herstellung und/oder Veredlung derselben mit einem stationären Tragkörper und einem, um diesen rotierbaren, flexiblen Walzenmantel, der von einem Pressschuh hydraulisch an eine Gegenwalze anpressbar ist, wobei der Pressschuh radial verschiebbar am Tragkörper gelagert ist und Rückholmittel in Form von Federelementen zum Zurückziehen des Pressschuhs von der Gegenwalze vorhanden sind.

Derartige Rückholmittel sind beispielsweise aus der DE 19514142 bekannt und sollen bei fehlender Anpressung des Pressschuhs diesen zurückziehen.

Damit wird bei oben liegenden Schuhpresswalzen ein Herabsinken des Pressschuhs verhindert, aber auch allgemein die Montage und Demontage des Walzenmantels erleichtert.

Nachteilig ist dabei allerdings, dass diese Rückholmittel das Linienkraftprofil des Pressschuhs beeinflussen.

Die Aufgabe der Erfindung ist es daher, die Rückholung des Pressschuhs bei verbessertem Linienkraftprofil zu ermöglichen.

Erfindungsgemäß wurde die Aufgabe dadurch gelöst, dass die Federelemente während der Anpressung des Pressschuhs deaktivierbar sind.

Durch diese Deaktivierung wird eine Beeinflussung des Linienkraftprofils durch die Rückholmittel auf einfache aber sehr wirksame Weise verhindert.

Um das Linienkraftprofil beeinflussen zu können, sollte die Anpressung des Pressschuhs über mehrere axial nebeneinander angeordnete und vorzugsweise separat steuerbare Hydraulikelemente erfolgen.

Die Anpressung über nur ein Hydraulikelement kann mitunter jedoch auch genügen.

Zur Vereinfachung der Konstruktion sowie der Gewährleistung einer sicheren Funktion sollten die Federelemente dabei außerhalb der Hydraulikelemente am Tragkörper und am Pressschuh angreifen.

Ein einfacher Aufbau der Rückholmittel ergibt sich, wenn die Wirkrichtung der Federelemente etwa senkrecht zum Pressschuh verläuft.

Dabei sollten die Federelemente zur Rückholung des Pressschuhs kraftschlüssig mit dem Pressschuh oder daran befestigten Elementen verbunden sein.

Dies erlaubt eine einfache Deaktivierung der Rückholmittel durch die Trennung der kraftschlüssigen Verbindung zwischen den Federelementen und dem Pressschuh.

Zur Realisierung einer insbesondere kraftschlüssigen Verbindung sollten die Federelemente radial verlaufende Zugelemente, insbesondere in Form von Zugstäben, Seilen o.ä. umfassen, deren dem Pressschuh zugewandte Enden vorzugsweise gelenkig mit dem Pressschuh verbunden sind.

Dabei ist es vorteilhaft, wenn die Federelemente als Schraubenfedern ausgebildet sind, deren dem Pressschuh abgewandte Enden sich jeweils formschlüssig über ein Koppelelement an einem Anschlag des entsprechenden Zugelementes kraftschlüssig abstützen.

Die Koppelelemente können in einfacher Ausführung von Scheiben, Platten o.ä. gebildet werden, welche zwischen Anschlag und Feder angeordnet sind.

Von Vorteil ist es insbesondere hinsichtlich einer stabilen Führung auch, wenn die Zugelemente durch die Koppelelemente verlaufen.

Zur Vereinfachung der Konstruktion und der Stabilität ist es außerdem vorteilhaft, wenn mehreren Zugelementen ein gemeinsames Koppelelement zugeordnet ist.

Um eine Deaktivierung der Rückholmittel zu ermöglichen, ist es von Vorteil, wenn an den Koppelelementen Steuerelemente angreifen, die diese zur Trennung der kraftschlüssigen Verbindung des Federelementes über das Zugelement mit dem Pressschuh vom Anschlag des entsprechenden Zugelementes wegbewegen können. Falls das Zugelement als Seil ausgeführt ist, so führt dies zur Entspannung des Seils.

Im Interesse einer einfachen und sicheren Konstruktion ist es dabei von Vorteil, wenn die Steuerelemente vorzugsweise als hydraulische Presselemente ausgebildet sind, die die Koppelelemente zur Deaktivierung der Rückholmittel zu den Federelementen drücken und diese damit spannen.

Nachfolgend soll die Erfindung an einem Ausführungsbeispiel näher erläutert werden. In der beigefügten Zeichnung zeigt:
- Figur 1:: einen schematischen Teil-Querschnitt durch eine Schuhpresswalze und
- Figur 2:: einen schematischen Teil-Längsschnitt.

Zur Entwässerung oder Glättung wird die Faserstoffbahn 7 in Herstellungsmaschinen, wie Papiermaschinen allein oder gemeinsam mit wenigstens einem Band durch einen oder mehrere Pressspalte geführt.

Zur Bildung eines verlängerten Pressspaltes wird dabei oft der flexible Walzenmantel 6 einer Schuhpresswalze von einem Pressschuh 3 mit konkaver Pressfläche gegen eine zylindrische Gegenwalze 8 gedrückt.

Die längere Verweilzeit der Faserstoffbahn 7 im verlängerten Pressspalt ermöglicht eine intensive und dennoch schonende Behandlung der Faserstoffbahn 7 ohne die Gefahr einer Überpressung und damit einer zu starken Volumenminderung.

Die Schuhpresswalze besitzt einen stationären, axial verlaufenden Tragkörper 1, um den der Walzenmantel 6 rotiert.

Die Anpressung des radial verschiebbar am Tragkörper 1 gelagerten Pressschuhs 3 erfolgt meist, wie in Figur 2 zu sehen, über mehrere axial nebeneinander angeordnete Hydraulikelemente 2. Dabei können aber bei Bedarf auch in Umfangsrichtung mehrere Hydraulikelemente 2 hintereinander angeordnet werden.

Bei Entlastung der Hydraulikelemente 2 ist es wichtig, dass der Pressschuh 3 von der Gegenwalze 8 weg in Richtung Tragkörper 1 gezogen wird.

Damit wird bei oben liegender Schuhpresswalze verhindert, dass der Pressschuh 3 abfällt. Es werden aber auch die Montage und Demontage sowie der Wechsel des Walzenmantels 6 erleichtert.

Das Zurückziehen des Pressschuhs 3 wird von Rückholmitteln übernommen, die als Federelemente 4, speziell Schraubenfedern, ausgebildet sind.

Die Wirkrichtung dieser Federelemente 4 verläuft senkrecht zum Pressschuh 3 und damit parallel zu den Hydraulikelementen 2, so dass die gesamte Federkraft für die Rückholung genutzt werden kann.

Um die Hydraulikelemente 2 nicht zu beeinträchtigen, befinden sich die Rückholmittel außerhalb der Hydraulikelemente 2.

Die Federelemente 4 umfassen auch radial verlaufende Zugelemente 5 in Form von Zugstäben, deren dem Pressschuh 3 zugewandte Enden gelenkig mit dem Pressschuh 3 verbunden sind. Dabei verlaufen die Zugstäbe, wie in Figur 1 dargestellt, jeweils durch die Schraubenfedern hindurch.

Während sich die dem Pressschuh 3 zugewandten Enden der Federelemente 4 am Tragkörper 1 abstützen, stützen sich die dem Pressschuh 3 abgewandten Enden jeweils über ein Koppelelement 9 an einem Anschlag 11 des entsprechenden Zugstabes kraft- und formschlüssig ab.

Zur sicheren Rückholung des Pressschuhs 3 befindet sich hier in Umfangsrichtung vor und nach jedem Hydraulikelement 2 ein Federelement 4 mit dazugehörigem Zugstab.

Es können jedoch jedem Hydraulikelement 2 auch nur ein Federelement 4 oder mehreren Hydraulikelementen 2 ein oder mehrere gemeinsame Federelemente 4 zugeordnet werden.

Die Koppelelemente 9 sind dabei als Platte ausgeführt, welches jedem Hydraulikelement 2 zugeordnet ist, wobei beide Zugstäbe des Hydraulikelementes 2 durch diese geführt sind.

Dies bedeutet, dass die Rückholmittel eines Hydraulikelementes 2 hier beispielhaft ein gemeinsames Koppelelement 9 besitzen.

Es ist allerdings auch möglich, für mehrere Hydraulikelemente 2 ein oder mehrere gemeinsame Koppelelemente 9 vorzusehen. Beispielsweise kann es von Vorteil sein, dass die Federelemente 4 mehrerer benachbarter Hydraulikelemente 2 vor und/oder nach den Hydraulikelementen 2 ein gemeinsames Koppelelement 9 besitzen.

Werden hierbei nun die Hydraulikelemente 2 entlastet, so können sich die Federelemente 4 unter Rückführung des Pressschuhs 3 entspannen. Dabei stützen sich die Federelemente 4 am Tragkörper 1 und über das Koppelelement 9 am Anschlag 11 ab.

Um zu vermeiden, dass die Rückholmittel sich auf das Linienkraftprofil während der Anpressung des Pressschuhs 3 auswirken, werden diese deaktiviert.

Dies erfolgt durch die Trennung der kraftschlüssigen Verbindung der Federelemente 4 zum Pressschuh 3.

Hierzu greift am jeweiligen Koppelelement 9 ein Steuerelement 10 in Form eines hydraulischen Presselementes an, welches das Koppelelement 9 zu den Federelementen 4 hin drückt und diese somit spannt.

Die Trennung der kraftschlüssigen Verbindung zwischen den Federelementen 4 und den Anschlägen 11 der Zugstäbe führt zur Deaktivierung der Rückholmittel und verhindert einen Einfluss der Federkräfte auf das Linienkraftprofil.

Im Ergebnis ragen die Zugstäbe, wie in Figur 1 angedeutet, mit ihren Anschlägen 11 frei über die Koppelelemente 9 hinaus.

Zur Aktivierung der Rückholmittel werden die Steuerelemente 10 wieder entspannt, so dass sich auch die Federelemente 4 entspannen und die Koppelelemente 9 gegen die Anschläge 11 der Zugstäbe drücken.

## Patentansprüche

1. Schuhpresswalze zur Entwässerung oder Glättung einer Papier-, Karton-, Tissue- oder einer anderen Faserstoffbahn (7) in einer Maschine zur Herstellung und/oder Veredlung derselben mit einem stationären Tragkörper (1) und einem, um diesen rotierbaren, flexiblen Walzenmantel (6), der von einem Pressschuh (3) hydraulisch an eine Gegenwalze (8) anpressbar ist, wobei der Pressschuh (3) radial verschiebbar am Tragkörper (1) gelagert ist und Rückholmittel in Form von Federelementen (4) zum Zurückziehen des Pressschuhs (3) von der Gegenwalze (8) vorhanden sind, **dadurch gekennzeichnet, dass** die Federelemente (4) während der Anpressung des Pressschuhs (3) deaktivierbar sind.

2. Schuhpresswalze nach Anspruch 1, **dadurch gekennzeichnet, dass** die Anpressung des Pressschuhs (3) über ein oder mehrere axial nebeneinander angeordnete Hydraulikelemente (2) erfolgt.

3. Schuhpresswalze nach Anspruch 2, **dadurch gekennzeichnet, dass** die Federelemente (4) außerhalb der Hydraulikelemente (2) am Tragkörper (1) und am Pressschuh (3) angreifen.

4. Schuhpresswalze nach einem der vorhergehenden Ansprüche, **dadurch gekennzeichnet, dass** die Wirkrichtung der Federelemente (4) etwa senkrecht zum Pressschuh (3) verläuft.

5. Schuhpresswalze nach Anspruch 4, **dadurch gekennzeichnet, dass** die Federelemente (4) zur Rückholung des Pressschuhs (3) kraftschlüssig mit dem Pressschuh (3) verbunden sind.

6. Schuhpresswalze nach Anspruch 5, **dadurch gekennzeichnet, dass** die kraftschlüssige Verbindung der Federelemente (4) zum Pressschuh (3) zur Deaktivierung des Rückholmittels trennbar ist.

7. Schuhpresswalze nach einem der Ansprüche 4 bis 6, **dadurch gekennzeichnet, dass** die Federelemente (4) radial verlaufende Zugelemente (5) umfassen, deren dem Pressschuh (3) zugewandte Enden vorzugsweise gelenkig mit dem Pressschuh (3) verbunden sind.

8. Schuhpresswalze nach Anspruch 7, **dadurch gekennzeichnet, dass** die Federelemente (4) als Schraubenfedern ausgebildet sind, deren dem Pressschuh (3) abgewandte Enden sich jeweils über ein Koppelelement (9) an einem Anschlag (11) des entsprechenden Zugelementes (5) kraftschlüssig abstützen.

9. Schuhpresswalze nach Anspruch 8, **dadurch gekennzeichnet, dass** mehreren Zugelementen (5) ein gemeinsames Koppelelement (9) zugeordnet ist.

10. Schuhpresswalze nach Anspruch 8 oder 9, **dadurch gekennzeichnet, dass** an den Koppelelementen (9) Steuerelemente (10) angreifen, die diese zur Trennung der kraftschlüssigen Verbindung vom Anschlag (11) des entsprechenden Zugelementes (5) wegbewegen können.

11. Schuhpresswalze nach Anspruch 10, **dadurch gekennzeichnet, dass** die Steuerelemente (10) vorzugsweise als hydraulische Presselemente ausgebildet sind, die die Koppelelemente (9) zur Deaktivierung der Rückholmittel zu den Federelementen (4) drücken und diese damit spannen.

## Claims

1. Shoe press roll for dewatering or calendering a paper, board, tissue or other fibrous web (7) in a machine for producing and/or finishing the same, having a stationary supporting element (1) and a flexible roll shell (6) which can rotate in the former and can be pressed hydraulically on to a mating roll (8) by a press shoe (3), the press shoe (3) being mounted on the supporting element (1) such that it can be displaced radially and there being withdrawal means in the form of spring elements (4) for pulling the press shoe (3) back from the mating roll (8), **characterized in that** the spring elements (4) can be deactivated while pressure is being applied to the press shoe (3).

2. Shoe press roll according to Claim 1, **characterized in that** pressure is applied to the press shoe (3) via one or more hydraulic elements (2) arranged axially beside one another.

3. Shoe press roll according to Claim 2, **characterized in that** the spring elements (4) act on the supporting element (1) and on the press shoe (3) outside the hydraulic elements (2).

4. Shoe press roll according to one of the preceding claims, **characterized in that** the direction of action of the spring elements (4) runs approximately perpendicular to the press shoe (3).

5. Shoe press roll according to Claim 4, **characterized in that** the spring elements (4) for withdrawing the press shoe (3) are connected to the press shoe (3) via a force fit.

6. Shoe press roll according to Claim 5, **characterized in that** the force-fit connection between the spring elements (4) and the press shoe (3) can be disengaged in order to deactivate the withdrawal means.

7. Shoe press roll according to one of Claims 4 to 6, **characterized in that** the spring elements (4) comprise pulling elements (5) which extend radially and of which the ends facing the press shoe (3) are preferably connected to the press shoe (3) in an articulated manner.

8. Shoe press roll according to Claim 7, **characterized in that** the spring elements (4) are formed as helical springs, of which the ends facing away from the press shoe (3) are in each case supported with a force fit via a coupling element (9) on a stop (11) belonging to the corresponding pulling element (5).

9. Shoe press roll according to Claim 8, **characterized in that** a plurality of pulling elements (5) are each assigned a common coupling element (9).

10. Shoe press roll according to Claim 8 or 9, **characterized in that** control elements (10) act on the coupling elements (9) and are able to move the latter away from the stop (11) of the corresponding pulling element (5) in order to break the force-fit connection.

11. Shoe press roll according to Claim 10, **characterized in that** the control elements (10) are preferably formed as hydraulic pressing elements, which, in order to deactivate the withdrawal means, press the coupling elements (9) towards the spring elements (4) and therefore stress the latter.

## Revendications

1. Rouleau de presse à sabot pour l'essorage ou le lissage d'une bande de papier, de carton, d'essuie-tout ou d'une autre bande de matière fibreuse (7) dans une machine de fabrication et/ou de traitement de celle-ci, avec un corps de support stationnaire (1) et une enveloppe de rouleau flexible (6) pouvant tourner autour de celui-ci, qui peut être appliquée hydrauliquement contre un rouleau antagoniste (8) par un sabot de presse (3), dans lequel le sabot de presse (3) est appuyé sur le corps de support (1) de façon coulissante radialement et il se trouve des moyens de rappel sous la forme d'éléments de ressort (4) pour rappeler le sabot de presse (3) du rouleau antagoniste (8), **caractérisé en ce que** les éléments de ressort (4) peuvent être désactivés pendant l'application du sabot de presse (3).

2. Rouleau de presse à sabot selon la revendication 1, **caractérisé en ce que** l'application du sabot de presse (3) est effectuée au moyen d'un ou de plusieurs éléments hydrauliques (2) disposés axialement l'un à côté de l'autre.

3. Rouleau de presse à sabot selon la revendication 2, **caractérisé en ce que** les éléments de ressort (4) sont attachés au corps de support (1) et au sabot de presse (3) à l'extérieur des éléments hydrauliques (2).

4. Rouleau de presse à sabot selon l'une quelconque des revendications précédentes, **caractérisé en ce que** la direction d'action des éléments de ressort (4) est sensiblement perpendiculaire au sabot de presse (3).

5. Rouleau de presse à sabot selon la revendication 4, **caractérisé en ce que** les éléments de ressort (4) sont assemblés en complémentarité de force au sabot de presse (3) pour le rappel du sabot de presse (3).

6. Rouleau de presse à sabot selon la revendication 5, **caractérisé en ce que** l'assemblage en complémentarité de force des éléments de ressort (4) avec le sabot de presse (3) est séparable pour désactiver le moyen de rappel.

7. Rouleau de presse à sabot selon l'une quelconque des revendications 4 à 6, **caractérisé en ce que** les éléments de ressort (4) comprennent des éléments de traction orientés radialement (5), dont les extrémités tournées vers le sabot de presse (3) sont reliées, de préférence de manière articulée, au sabot de presse (3).

8. Rouleau de presse à sabot selon la revendication 7, **caractérisé en ce que** les éléments de ressort (4) sont des ressorts hélicoïdaux, dont les extrémités situées à l'opposé du sabot de presse (3) prennent appui en complémentarité de force respectivement par un élément de couplage (9) sur une butée (11) de l'élément de traction correspondant (5).

9. Rouleau de presse à sabot selon la revendication 8, **caractérisé en ce qu'**un élément de couplage commun (9) est associé à plusieurs éléments de traction (5).

10. Rouleau de presse à sabot selon la revendication 8 ou 9, **caractérisé en ce que** des éléments de commande (10) agissent sur les éléments de couplage (9) et peuvent écarter ceux-ci pour séparer l'assemblage en complémentarité de force de la butée (11) de l'élément de traction correspondant (5).

11. Rouleau de presse à sabot selon la revendication 10, **caractérisé en ce que** les éléments de commande (10) sont de préférence des éléments de presse hydrauliques, qui poussent les éléments de couplage (9) vers les éléments de ressort (4), et serrent dès lors ceux-ci, pour désactiver les moyens de rappel.
